# FASCICULE DE BREVET EUROPEEN

(11) **EP 3 828 643 B1**
(45) Date de publication et mention de la délivrance du brevet: **29.10.2025**
(21) Numéro de dépôt: 20208563.5
(22) Date de dépôt: 19.11.2020
(51) Int. Cl.: G04B 19/06, G04B 19/14

(54) **CADRAN POUR PIECE D'HORLOGERIE**
ZIFFERBLATT FÜR UHR
DIAL FOR A TIMEPIECE

(30) Priorité: 26.11.2019 EP 19211399
(43) Date de publication de la demande: 02.06.2021
(73) Titulaire: ROLEX SA, 1211 Genève 26 (CH)
(72) Inventeur: BOURG, Benjamin, 74100 Annemasse (FR); FIAMMINGO, Daniel, 74140 SCIEZ (FR); FLURI, Grégoire, 1212 LANCY (CH); MINCONE, Laurent, 74250 JONZIER EPAGNY (FR)
(74) Mandataire: Moinas & Savoye SARL

(56) Documents cités:
- CH-A- 330 907
- CH-A2- 709 401
- JP-A- 2001 194 470
- JP-B1- S5 125 149
- JP-U- S5 147 262
- US-A- 5 912 064
- US-A- 6 021 099
- US-A1- 2012 236 693

## Description

### Introduction

La présente invention concerne une plaque de cadran, une bague de liaison pour une telle plaque de cadran, et un cadran en tant que tel comprenant l'assemblage d'une plaque de cadran et d'une bague de liaison. Elle concerne aussi une pièce d'horlogerie intégrant un tel cadran, comme une montre-bracelet.

### Etat de l'Art

Un cadran pour pièce d'horlogerie selon une première solution de l'état de la technique est décrit par le document EP3339970. Un tel cadran comprend des pieds soudés sous une plaque de cadran, destinés à la fixation de la plaque de cadran dans un bâti d'une pièce d'horlogerie, par exemple par des vis. Cette solution présente l'inconvénient de nécessiter un matériau compatible avec la soudure pour former le cadran, tout en nécessitant des opérations fastidieuses de fabrication et d'assemblage, notamment une soudure des pieds puis un vissage dans un bâti. D'autre part, il existe un risque de générer une situation d'hyperstatisme si la précision de l'assemblage est imparfaite. Enfin, cette solution est incompatible avec certaines pièces d'horlogerie pour lesquelles le volume disponible est très restreint et limitent le passage de vis pour la fixation du cadran, par exemple les montres bracelets équipées de multiples fonctionnalités mécaniques.

D'autres solutions, comme celle décrite dans le document CH696987, nécessitent le soudage ou le collage de deux plaques superposées, ce qui conserve l'inconvénient d'une fabrication fastidieuse tout en augmentant l'épaisseur du cadran sur toute sa surface.

Finalement, les solutions existantes ne permettent pas d'atteindre un résultat satisfaisant et l'objet général de l'invention est de proposer une solution de cadran pour pièce d'horlogerie, qui ne comprend pas les inconvénients de l'état de la technique. Plus précisément, l'invention cherche à atteindre tout ou partie des objets suivants.

Un premier objet de l'invention est de proposer une solution de cadran adaptée à tout type de matériau, plus particulièrement à un matériau fragile, comme une céramique.

Un deuxième objet de l'invention est de proposer une solution de cadran permettant de combiner une fabrication simple, une intégration conviviale dans une pièce d'horlogerie, compatible avec toutes les pièces d'horlogerie, y compris les montres bracelets comprenant avec un faible volume disponible.

Enfin, un troisième objet de l'invention est de proposer une solution de cadran permettant d'atteindre une fixation fiable et robuste du cadran sur une ébauche ou un bâti d'une pièce d'horlogerie.

### Brève description de l'invention

A cet effet, l'invention repose sur une plaque de cadran définie par la revendication indépendante 1.

D'autres formes d'exécution sont définies dans les revendications dépendantes.

### Brève description des figures

Ces objets, caractéristiques et avantages de la présente invention seront exposés en détail dans la description suivante d'un mode de réalisation particulier fait à titre non-limitatif en relation avec les figures jointes parmi lesquelles :
La figure 1 représente une vue en perspective de dessus d'un cadran selon un mode de réalisation de l'invention.
La figure 2 représente une vue en coupe transversale d'une plaque de cadran selon le mode de réalisation de l'invention.
La figure 3 représente une vue en perspective d'une bague de liaison pour cadran selon le mode de réalisation de l'invention.
Les figures 4 à 6 représentent des vues en coupe transversale pour illustrer la mise en œuvre de l'assemblage d'une plaque de cadran avec une bague de liaison selon le mode de réalisation de l'invention.
La figure 7 illustre une vue agrandie de détails de l'assemblage du cadran sur une ébauche selon le mode de réalisation de l'invention.
La figure 8 illustre une vue en coupe transversale de l'agencement d'un cadran au sein d'une pièce d'horlogerie selon le mode de réalisation de l'invention.

L'invention repose sur un cadran 10 illustré par la figure 1, obtenu par l'assemblage mécanique de deux composants distincts, une plaque de cadran 1 et une bague de liaison 2. La bague de liaison 2 s'étend sous la plaque de cadran 1, en partie périphérique de la plaque de cadran 1, et a pour fonction de former un composant de fixation amovible du cadran 10 sur une ébauche de pièce d'horlogerie.

Par convention, nous choisissons de définir la direction horizontale par toute direction dans un plan parallèle à un plan horizontal, en particulier à la surface de la plaque de cadran 1 qui peut être plane ou sensiblement plane. La direction verticale z est définie par convention comme la direction qui est perpendiculaire à un plan horizontal, orientée de la plaque de cadran vers le côté destiné à être visible par un porteur d'une montre intégrant la plaque de cadran. Dans une réalisation pour laquelle la plaque de cadran 1 n'est pas plane, la direction horizontale sera définie à partir d'un plan sensiblement tangent à la surface supérieure de la plaque de cadran et perpendiculaire à la direction verticale z. Avec cette convention, qui permet de simplifier la description suivante, les adjectifs « supérieur » et « inférieur » permettront donc de caractériser des éléments respectivement destinés à être orientés selon la direction verticale du côté visible d'une pièce d'horlogerie et du côté opposé. Par exemple, la surface supérieure de la plaque de cadran désignera la surface visible par un porteur d'une montre bracelet, et la surface inférieure de la plaque de cadran la surface invisible, orientée vers l'intérieur d'une montre, du côté du poignet du porteur de la montre bracelet. L'homme du métier comprendra que ces termes ainsi définis peuvent être utilisés quelle que soit la forme de la plaque de cadran, non nécessairement circulaire. D'autre part, dans toute cette description, nous entendons par « cadran » tout organe indicateur destiné à être monté fixement au sein d'une boîte de montre. Ainsi, dans le cadre de l'invention, un compteur d'une indication dérivée de l'heure (un compteur de chronographe, par exemple) peut être assimilé à un cadran.

Selon le mode de réalisation illustré par les figures, la plaque de cadran 1 présente une forme de disque, comprenant une faible épaisseur (aussi appelée hauteur car orientée selon la direction verticale selon la convention choisie) entre une première surface 12 inférieure plane destinée à être orientée vers l'intérieur d'une montre et une deuxième surface 13 supérieure plane, opposée et parallèle, destinée à être visible. Cette plaque de cadran 1 présente un axe central A vertical, passant en son centre. En variante, la première surface 12 inférieure et/ou la deuxième surface 13 supérieure peut être non plane, mais par exemple courbée. Elle peut présenter un sommet en son centre. Elle peut être convexe ou concave. De plus, la plaque de cadran pourrait avoir une forme non circulaire, comme cela sera mentionné par la suite.

La figure 2 correspondant à l'invention telle que revendiquée, représente une vue en coupe de la plaque de cadran 1 passant par un plan médian vertical, c'est-à-dire un plan vertical comprenant l'axe A de la plaque de cadran ou plus généralement un plan vertical passant au centre de la plaque de cadran 1. Cette figure 2 permet de représenter plus particulièrement une section d'une troisième surface 11 de la plaque de cadran 1, formant une surface de contour périphérique de la plaque de cadran 1. Cette troisième surface 11 fait la liaison entre la première surface 12 inférieure et/ou la deuxième surface 13 supérieure. Elle forme une surface d'assemblage de la plaque de cadran 1, comme cela sera détaillé par la suite. Cette section de la troisième surface 11 présente la particularité de ne pas être orientée selon la direction verticale z. Autrement dit, elle n'est pas perpendiculaire ou sensiblement perpendiculaire à la plaque de cadran 1, et plus particulièrement à l'une ou l'autre des première et deuxième surfaces 12, 13.

Plus précisément, la section de la troisième surface 11 présente une forme particulière et avantageuse, comprenant notamment :
- une première partie 11a s'étendant depuis la première surface 12 inférieure dans une direction non perpendiculaire à ladite première surface 12 inférieure, c'est-à-dire non alignée avec la direction verticale z. Cette première partie 11a s'étend avantageusement sur au moins un quart de l'épaisseur de la plaque de cadran (autrement dit, un quart de la hauteur considérée selon la direction verticale z entre les deux première et deuxième surfaces 12, 13), et
- une deuxième partie 11b s'étendant depuis la deuxième surface 13 supérieure dans une direction non perpendiculaire à ladite deuxième surface 13 supérieure, c'est-à-dire non alignée avec la direction verticale z, et
- une troisième partie 11c de liaison entre la première et la deuxième partie, formant une zone périphérique de liaison de la plaque de cadran 1 apte à une coopération avec une bague de liaison 2 de cadran, qui sera décrite plus bas.

Selon le mode de réalisation, la première partie 11a et la deuxième partie 11b de la troisième surface 11 sont donc inclinées vers l'extérieur de la plaque de cadran 1, c'est-à-dire dans une direction comprenant une composante horizontale qui s'éloigne des première et deuxième surfaces 12, 13 de la plaque de cadran 1.

Selon ce mode de réalisation, la première partie 11a de la section de la troisième surface 11 présente une inclinaison de premier angle α1 relativement à la première surface 12 et/ou relativement à un plan horizontal. Ce premier angle α1 est avantageusement compris entre 50° et 70°, voire entre 60° et 70°.

La deuxième partie 11b de la troisième surface 11 présente une inclinaison de deuxième angle α2 relativement à la deuxième surface 13 supérieure et/ou relativement à un plan horizontal. Ce deuxième angle α2 est avantageusement compris entre 60° et 80°, voire entre 65° et 75°.

Selon le mode de réalisation, le premier angle α1 est avantageusement inférieur au deuxième angle α2.

La troisième partie 11c présente un sommet, c'est-à-dire une zone la plus éloignée de la deuxième surface 13 supérieure. Ce sommet est sensiblement positionné au milieu de l'épaisseur de la plaque de cadran 1 ou légèrement sous le plan médian horizontal de la plaque de cadran 1. Ce sommet consiste en un point selon le mode de réalisation.

Avantageusement, la troisième partie 11c de liaison est une portion arrondie, notamment de rayon compris entre 0.1 mm et 0.5 mm. Elle permet de relier les deux parties 11a et 11b pour former une courbe continue. Cette courbe arrondie est avantageusement sans aspérité.

La première partie 11a et la deuxième partie 11b sont des parties linéaires inclinées dans le mode de réalisation, mais pourraient en variante présenter d'autres formes non nécessairement linéaires.

Préférentiellement, la troisième surface 11 de contour périphérique s'étend sur tout le pourtour de la plaque de cadran 1. En alternative, elle pourrait s'étendre selon un ou plusieurs secteurs sur le pourtour de la plaque de cadran 1. Dans le mode de réalisation décrit, la plaque de cadran est une surface de révolution d'axe A. Toutes les sections obtenues par un plan médian vertical, c'est-à-dire un plan perpendiculaire à la deuxième surface 13 supérieure comprenant son axe et/ou son centre, comprennent avantageusement la même forme. Autrement dit, la plaque de cadran ne comprend de préférence pas de discontinuité sur son contour périphérique, qui présente une section horizontale de géométrie bien définie, par exemple circulaire, rectangulaire, polygonale, etc., et particulièrement sans troncature.

En variante, la plaque de cadran pourrait ne pas être circulaire, mais par exemple polygonale, carrée, ou rectangulaire. Dans tous les cas, il est avantageux que toutes les sections ou presque toutes les sections par un plan médian vertical comprennent la même forme.

La plaque de cadran 1 peut être à base de céramique, notamment une zircone ou une alumine, une céramique fluorescente et/ou phosphorescente, ou une céramique composite à base de zircone yttriée et d'aluminate de strontium dopée Dy/Eu. Elle peut notamment être avantageusement en « zircone luminescente », par exemple telle que décrite dans la demande de brevet EP2730636. En variante, elle peut être à base de matériau composite. En variante encore, elle peut être à base d'une pierre, notamment de l'onyx, de l'opale, de la turquoise ou du saphir, ou à base de nacre. Nous entendons par l'expression « à base d'un certain matériau » le fait que la plaque de cadran comprend au moins 50% en poids, voire au moins 80% en poids, dudit matériau.

La plaque de cadran 1 peut être revêtue d'une couche de vernis, par exemple un vernis comprenant une propriété fluorescente et/ou phosphorescente, de sorte à moduler l'apparence de jour et de nuit de la plaque de cadran. En variante, le cadran 10 peut comprendre une deuxième plaque massive comprenant une propriété fluorescente et/ou phosphorescente fixée sous la première surface 12 inférieure de la plaque de cadran 1.

Selon le mode de réalisation, le cadran 10 comprend de plus une bague de liaison 2, plus particulièrement représentée par les figures 3 et 7, destinée à un assemblage avec la plaque de cadran 1 décrite précédemment. Cette bague de liaison 2 est destinée à remplir la fonction d'assemblage du cadran 10 sur une ébauche d'un mouvement horloger ou d'une pièce d'horlogerie, comme cela sera détaillé par la suite. La bague de liaison 2 est de préférence en métal ou en alliage métallique. Elle peut être fabriquée en laiton ou en acier, notamment en Nivaflex^{®}.

La bague de liaison 2 comprend une portion de liaison 21 dans sa partie supérieure, présentant une surface de liaison 210 destinée à coopérer avec la troisième surface 11 de contour périphérique de la plaque de cadran 1. La portion de liaison 21 est donc destinée à la fixation de la plaque de cadran 1. Selon le mode de réalisation, la surface de liaison 210 présente une forme tronconique, et est apte à une déformation élastique. En variante, la portion de liaison 21 pourrait présenter une autre forme, apte à une déformation élastique. Avantageusement, la portion de liaison comprend au moins une section passant par un plan vertical comprenant une inclinaison par rapport à la direction verticale, de sorte que son extrémité supérieure soit décalée en direction de la plaque de cadran 1 ou vers le centre de la bague de liaison par rapport à une direction qui serait verticale. Ainsi, au moins une partie de portion de liaison présente une inclinaison vers le centre de la bague de liaison relativement à une direction perpendiculaire au plan de la bague de liaison. Comme cela sera détaillé par la suite, cette portion de liaison 21 remplit la fonction de maintien d'une plaque de cadran dans sa position assemblée. Au moins une partie de sa surface de liaison 210 reste donc en contact direct ou indirect avec la plaque de cadran dans sa position assemblée, pour exercer une force de maintien sur cette plaque de cadran. Naturellement, ce maintien est de préférence réversible, et cette portion de liaison participe donc à un maintien amovible de la plaque de cadran. D'autre part, la portion de liaison est adaptée pour venir en appui sur le contour périphérique d'une plaque de cadran. Par un tel appui, elle est apte à exercer une force comprenant au moins une composante orientée vers le centre la plaque de cadran, particulièrement une composante radiale dans le cas d'une plaque de cadran circulaire.

La portion de liaison 21 comprend de plus une surface de support 211 horizontale ou sensiblement horizontale destinée à recevoir l'appui d'une partie latérale, ou partie périphérique, de la première surface 12 inférieure de la plaque de cadran 1.

La bague de liaison 2 comprend de plus une portion de fixation inférieure, qui s'étend sous la portion de liaison 21, et qui est destinée à la fixation de la bague de liaison 2 sur une ébauche de pièce d'horlogerie, et donc à la fixation d'un cadran au sein d'une pièce d'horlogerie. Selon le mode de réalisation, cette portion de fixation inférieure présente la forme d'une jupe 22 qui s'étend sensiblement dans une direction opposée à la surface de liaison 210, relativement à la surface de support 211. Autrement dit, la portion de liaison 21 et la portion de fixation inférieure forment des portions agencées sensiblement selon la direction verticale, qui sont réparties de part et d'autre de la surface de support 211 horizontale ou sensiblement horizontale.

La jupe 22 du mode de réalisation s'étend selon une direction verticale. Elle comprend au moins un élément élastique 220. Préférentiellement, cet élément élastique 220 s'étend partiellement sur la hauteur h de la jupe 22. L'élément élastique 220 se présente avantageusement sous la forme d'une lame encastrée dans la paroi de la jupe 22. Il peut, par exemple, se présenter sous la forme d'une lame encastrée à ses deux extrémités. Une telle lame peut s'étendre dans une direction sensiblement horizontale. Elle peut être formée par au moins une fente 221 traversante, ou découpe, s'étendant dans un plan horizontal, et formée dans la paroi de la jupe 22. Préférentiellement, la jupe 22 comprend plusieurs éléments élastiques. Selon le mode de réalisation, la jupe 22 comprend trois éléments élastiques 220, 220', 220" identiques. Ces trois éléments sont avantageusement équirépartis sur le pourtour de la bague de liaison 2.

La portion de fixation de la bague de liaison, c'est-à-dire la jupe 22 dans le mode de réalisation, présente une forme conçue pour coopérer avec une ébauche d'une pièce d'horlogerie, comme cela sera détaillé par la suite en référence à la figure 7. Cette ébauche comprend donc la forme et les éléments complémentaires à la portion de fixation de la bague de liaison pour permettre la mise en œuvre de la fonction de fixation. Cette fixation est amovible. Selon le mode de réalisation, cette fixation se fait sans outil. Elle est de type clippage ou emboîtement élastique.

Les figures 4 à 6 illustrent plus précisément l'assemblage d'une plaque de cadran 1 avec une bague de liaison 2. Selon le mode de réalisation, l'assemblage se fait par chassage ou clippage, à savoir par emboîtement élastique. Cet assemblage se fait donc sans nécessairement d'outil. Il ne nécessite pas non plus d'opération fastidieuse comme un soudage ou un collage. Il peut être de plus réversible, amovible.

La figure 4 illustre une phase d'approche de la plaque de cadran 1 au-dessus de la portion de liaison 21 de la bague de liaison 2. La première partie 11a de la section de la troisième surface 11 de la plaque de cadran 1 vient en appui sur l'extrémité supérieure de la surface de liaison 210 de la bague de liaison 2. Les dimensions de la surface de liaison 210 tronconique sont telles que la pression vers le bas exercée sur la plaque de cadran 1 induit alors une déformation élastique progressive de la portion de liaison 21 de la bague de liaison 2 avec laquelle coopère la troisième surface 11. Durant toute cette phase d'assemblage, la troisième surface 11 de la plaque de cadran 1 coopère donc avec la surface de liaison 210 par contact. Selon le mode de réalisation, la portion de liaison 21, qui est inclinée du côté de la plaque de cadran par rapport à une direction verticale dans sa position de repos, est donc écartée en direction de la direction verticale par le contact de sa surface de liaison 210 avec la plaque de cadran 1.

Le mouvement d'assemblage est poursuivi jusqu'à ce que la première surface 12 inférieure de la plaque de cadran 1 vienne en butée sur la surface de support 211 de la bague de liaison 2, comme représenté sur la figure 5. Dans cette configuration finale d'assemblage, seule la portion arrondie 11c de la section de la troisième surface 11 est en contact avec la surface de liaison 210 de la bague de liaison 2. Du fait de la déformation de la portion de liaison 21, cette dernière exerce une force de maintien sur la plaque de cadran 1, qui permet son maintien fiable et robuste. En outre, la surface de liaison 210 de la portion de liaison 21 de la bague de liaison 2 présente la particularité avantageuse d'orienter la force de maintien vers le bas, c'est-à-dire d'exercer une force qui tend à plaquer la première surface 12 inférieure de la plaque de cadran 1 à l'encontre de la surface de support 211 de la bague de liaison 2. Elle s'oppose ainsi au retrait de la plaque de cadran 1 et favorise son maintien stable. Dans la configuration finale d'assemblage, la surface de liaison 210 reste donc en contact avec la plaque de cadran 1 pour assurer son maintien. De plus, la portion de liaison 21 reste dans une position déformée dans la configuration finale, de sorte qu'elle exerce une force de rappel élastique sur la plaque de cadran, remplissant ainsi la fonction de maintien. Avantageusement, cette force de rappel comprend au moins une composante orientée vers le centre de la plaque de cadran.

En remarque, les contraintes exercées par cette force de maintien se concentrent sur la portion 11c, ce qui permet avantageusement de minimiser les contraintes au sein du matériau constitutif de la plaque de cadran, tout en garantissant une force de tenue adéquate de la plaque de cadran sur la bague. Dans le mode de réalisation, la zone de contact de la section de la troisième surface 11 se réduit en fait à un point, qui est le sommet mentionné précédemment de la troisième partie 11c. Il en résulte que le contact entre la troisième surface 11 et la surface de liaison 210 est un contact linéique ou sensiblement linéique.

La figure 6 illustre une phase de dissociation de la plaque de cadran 1 de la bague de liaison 2. Pour cela, un pivotement de la plaque de cadran 1 est réalisé, par exemple en faisant levier sur une zone de la plaque de cadran 1. Le contact linéique ou sensiblement linéique susmentionné entre la troisième surface 11 de la plaque de cadran 1 et la surface de liaison 210 de la bague de liaison 2 permet de favoriser ce démontage de la plaque de cadran 1, en définissant une zone de pivotement P avantageuse de la plaque de cadran 1 au niveau de sa troisième partie 11c de sa troisième surface 11, qui pivote contre la surface de liaison 210 de la portion de liaison 21 de la bague de liaison 2. Cette dernière se déforme élastiquement lors de cette opération. Ainsi, la solution selon le mode de réalisation permet aussi le démontage de la plaque de cadran 1 de la bague de liaison 2, ce qui est particulièrement avantageux dans le cadre d'une éventuelle opération de service après-vente, par exemple s'il s'avère nécessaire de remplacer la bague de liaison 2 ou la plaque de cadran 1. La plaque de cadran 1 et la bague de liaison 2 restent donc toujours deux composants distincts, qui peuvent être assemblés de manière amovible, selon le mode de réalisation. En variante, il pourrait être préféré de réaliser un assemblage plus difficilement amovible sans sortir du cadre de l'invention, par exemple en modifiant les géométries des surfaces 11 et 210.

Préférentiellement, comme décrit selon le mode de réalisation, la troisième surface 11 de la plaque de cadran 1 est une surface périphérique extérieure de la plaque de cadran 1. Dans ce cas de figure particulier d'une plaque de cadran en forme de disque, le sommet de la troisième partie 11c appartient à un cercle centré sur l'axe A, dont le rayon R, visible sur la figure 2, définit le plus grand rayon de la plaque de cadran 1.

Grâce à cette réalisation, la plaque de cadran 1 a pour avantage de pouvoir être réalisée en un matériau fragile, notamment un matériau ne présentant pas de déformation plastique sous contrainte, comme cela a été précisé.

Ensuite, lorsqu'un cadran 10 formé par l'assemblage d'une plaque de cadran 1 et d'une bague de liaison 2 est obtenu, comme illustré par les figures 1 et 5, le cadran 10 est prêt à être monté au sein d'une pièce d'horlogerie. La figure 7 illustre plus spécifiquement une phase de fixation du cadran 10, et plus précisément de la bague de liaison 2, selon le mode de réalisation sur une ébauche 3 d'une pièce d'horlogerie. Sur cette figure, le cadran 10 est dans une phase d'approche au-dessus d'une ébauche. Cette ébauche 3 comprend des protubérances 31, faisant saillie, conformées pour coopérer avec les éléments élastiques 220, 220', 220" de la bague de liaison 2. Lorsque le cadran 10 poursuit sa descente, chaque lame 220 est écartée par une protubérance 31, en se déformant élastiquement. Ce mouvement est poursuivi jusqu'à ce que la première surface 12 inférieure de la plaque de cadran 1 vienne en butée sur l'ébauche 3.

Optionnellement, la jupe 22 de la bague de liaison 2 comprend également une surface 222 orientée verticalement ou sensiblement verticalement, qui est prévue pour venir en butée à l'encontre d'une surface 33 de l'ébauche 3 orientée de même verticalement ou sensiblement verticalement. Ces éléments ont pour fonction d'assurer un indexage angulaire du cadran sur l'ébauche. Alternativement ou complémentairement, la bague de liaison 2 peut directement coopérer avec une carrure 4 ou tout composant d'une pièce d'horlogerie, de sorte à permettre le positionnement angulaire du cadran 10 au sein d'une pièce d'horlogerie.

Comme cela ressort de la description précédente, la bague de liaison 2 selon le mode de réalisation a également pour avantage de permettre l'assemblage du cadran 10 sur un mouvement d'horlogerie, sans nécessiter des vis d'assemblage ou des pieds, pour lesquels des espaces devraient être prévus au sein dudit mouvement d'horlogerie. Elle reste ainsi compatible avec une intégration d'un cadran au sein d'un mouvement d'horlogerie qui laisse peu d'espace libre pour le positionnement du cadran.

Le figure 8 illustre le positionnement final d'un cadran selon le mode de réalisation de l'invention au sein d'une pièce d'horlogerie. Dans cette position, la bague de liaison 2 est fixé sur une ébauche 3 du mouvement horloger 30, comme cela a été décrit précédemment. La première surface 12 inférieure de la plaque de cadran 1 est en appui sur la surface de support 211 de la bague de la liaison 2 sur sa partie périphérique, et en appui sur une surface supérieure 32 de l'ébauche 3 dans la partie centrale de sa surface. En variante, elle pourrait être positionnée contre toute autre butée agencée pour stopper le déplacement vertical du cadran 10 vers l'intérieur de la pièce d'horlogerie.

De plus, dans cette réalisation, il apparaît que la bague de liaison 2 comprend une ou plusieurs surfaces spécifiques conçues pour coopérer avec une carrure 4 d'une boîte 40 de montre de la pièce d'horlogerie, pour permettre de délimiter l'ébat axial du cadran 10, et notamment d'atténuer l'effet d'éventuels chocs. A cet effet, la bague de liaison 2 peut comprendre une surface horizontale 212 ou sensiblement horizontale agencée au niveau de l'extrémité supérieure de sa portion de liaison 21, qui est positionnée en butée contre une surface horizontale 410 ou sensiblement horizontale de la carrure 4. En remarque, cette butée ou appui peut présenter volontairement un jeu. Selon le mode de réalisation, la surface horizontale 212 de la bague de liaison 2 est masquée par un réhaut 41 de la carrure 4, dont la surface horizontale 410 correspondante est formée sous le réhaut 41. D'autre part, la bague de liaison 2 comprend une surface verticale 213 ou sensiblement verticale, qui coopère avec une surface verticale 411 ou sensiblement verticale de la carrure 4. Cette coopération entre lesdites deux surfaces verticales 213, 411 permet le guidage du cadran 10 dans la boîte 40 de montre. Cette coopération se fait par contact. Elle peut comprendre un jeu. Par ce biais, le montage du cadran peut ainsi être réalisé directement entre le cadran 10 et la boîte 40, indépendamment du mouvement d'horlogerie 30 comprenant l'ébauche 3 sur laquelle est monté le cadran 10. Une telle solution est donc particulièrement avantageuse dans la précision d'assemblage d'un cadran au sein d'une boîte de montre, en permettant ainsi de réduire la chaîne de cotes intervenant dans l'assemblage.

Naturellement, l'invention n'est pas limitée au mode de réalisation décrit et le cadran selon le mode de réalisation de l'invention reste compatible pour un montage dans toute pièce d'horlogerie, selon l'étendue telle que définie par les revendications annexées.

## Revendications

1. Plaque de cadran (1) pour pièce d'horlogerie destinée à être montée sur une bague de liaison (2), présentant une première surface (12) inférieure destinée à être positionnée du côté intérieur d'une pièce d'horlogerie et une deuxième surface (13) supérieure opposée destinée à être visible, et comprenant une troisième surface (11) reliant la première et la deuxième surface et formant un contour périphérique de la plaque de cadran, ladite troisième surface (11) de contour périphérique comprenant une section passant par un plan perpendiculaire à la deuxième surface (13), **caractérisée en ce que** ladite troisième surface (11) de contour périphérique comprend en outre :
- une première partie (11a) s'étendant depuis la première surface (12) inférieure vers la deuxième surface (13) supérieure de la plaque de cadran (1), dans une direction non perpendiculaire à ladite première surface (12) inférieure, et inclinée vers l'extérieur de la plaque de cadran (1), et
- une deuxième partie (11b) s'étendant depuis la deuxième surface (13) supérieure vers la première surface (12) inférieure de la plaque de cadran (1), dans une direction non perpendiculaire à ladite deuxième surface (13) supérieure, et inclinée vers l'extérieur de la plaque de cadran (1).

2. Plaque de cadran (1) pour pièce d'horlogerie selon la revendication précédente, **caractérisée en ce que** la section de ladite troisième surface (11) de contour périphérique comprend de plus :
- une troisième partie (11c) de liaison entre la première et la deuxième partie, formant une zone périphérique de liaison de la plaque de cadran (1) apte à une coopération avec la bague de liaison (2) de cadran.

3. Plaque de cadran (1) pour pièce d'horlogerie selon l'une des revendications précédentes, **caractérisée en ce que** la première partie (11a) de la section de la troisième surface (11) s'étend sur une hauteur représentant au moins un quart de l'épaisseur de la plaque de cadran (1).

4. Plaque de cadran (1) pour pièce d'horlogerie selon la revendication précédente, **caractérisée en ce que** la première partie (11a) de la troisième surface (11) présente une inclinaison de premier angle α1 relativement à la première surface (12), **en ce que** la deuxième partie (11b) de la troisième surface (11) présente une inclinaison de deuxième angle α2 relativement à la deuxième surface (13) supérieure, et **en ce que** le premier angle α1 est compris entre 50° et 70°, voire entre 60° et 70°, et **en ce que** le deuxième angle α2 est compris entre 60° et 80°, voire entre 65° et 75°.

5. Plaque de cadran (1) pour pièce d'horlogerie selon l'une des revendications 2 à 4, **caractérisée en ce que** la troisième partie (11c) présente un sommet le plus éloigné de la deuxième surface (13) supérieure notamment sensiblement positionné au milieu de l'épaisseur de la plaque de cadran (1).

6. Plaque de cadran (1) pour pièce d'horlogerie selon l'une des revendications précédentes, **caractérisée en ce que** la troisième partie (11c) de liaison est une portion arrondie, notamment de rayon compris entre 0.1 mm et 0.5 mm.

7. Plaque de cadran (1) pour pièce d'horlogerie selon l'une des revendications précédentes, **caractérisée en ce qu'**elle est à base de céramique, notamment une zircone ou une alumine, une céramique fluorescente et/ou phosphorescente, ou une céramique composite à base de zircone yttriée et d'aluminate de strontium dopée Dy/Eu, ou **en ce qu'**elle est à base de matériau composite, ou **en ce qu'**elle est à base d'une pierre, notamment de l'onyx, de l'opale, de la turquoise ou du saphir, ou **en ce qu'**elle est à base de nacre.

8. Bague de liaison (2) comprenant une portion de liaison (21) présentant une surface de liaison (210) apte à une déformation élastique et configurée pour coopérer par contact avec ladite troisième surface (11) de contour périphérique de ladite plaque de cadran (1) selon l'une des revendications précédentes, pour assurer son maintien dans une configuration assemblée avec la bague de liaison, et comprenant une jupe (22) comprenant au moins un élément élastique (220) se présentant sous la forme d'une lame encastrée.

9. Bague de liaison (2) pour une plaque de cadran (1) selon la revendication précédente, **caractérisée en ce que** la portion de liaison (21) présente une surface de liaison (210) de forme tronconique et/ou une partie de portion de liaison présentant une inclinaison vers le centre de la bague de liaison relativement à une direction perpendiculaire au plan de la bague de liaison.

10. Bague de liaison (2) pour une plaque de cadran (1) selon la revendication 8 ou 9, **caractérisée en ce que** la jupe (22) s'étend sensiblement dans une direction opposée à la surface de liaison (210) relativement à une surface de support (211).

11. Cadran pour pièce d'horlogerie, **caractérisé en ce qu'**il comprend l'assemblage d'une plaque de cadran (1) selon l'une des revendications 1 à 7 avec une bague de liaison (2) selon l'une des revendications 8 à 10 et **en ce que** ledit assemblage est fait par chassage, induisant une déformation élastique de la portion de liaison (21) de la bague de liaison (2) avec laquelle coopère la troisième surface (11) de la plaque de cadran (1).

12. Cadran pour pièce d'horlogerie selon la revendication précédente, **caractérisé en ce que** la troisième surface (11) de la plaque de cadran présente un contact linéique ou sensiblement linéique avec la surface de liaison (210) de la portion de liaison (21).

13. Pièce d'horlogerie, notamment montre bracelet, **caractérisée en ce qu'**elle comprend un cadran selon l'une des revendications 11 ou 12.

14. Pièce d'horlogerie selon la revendication précédente, **caractérisée en ce que** la bague de liaison (2) du cadran est fixée sur une ébauche (3) d'un mouvement horloger (30).

15. Pièce d'horlogerie selon la revendication 13 ou 14, **caractérisée en ce qu'**elle comprend une carrure (4), **en ce que** la bague de liaison (2) comprend une surface horizontale (212) ou sensiblement horizontale et/ou une surface verticale (213) ou sensiblement verticale, et **en ce que** la carrure (4) comprend une surface horizontale (410) ou sensiblement horizontale apte à être en appui sur ladite surface horizontale (212) de la bague de liaison (2) et/ou **en ce que** la carrure (4) comprend une surface verticale (411) ou sensiblement verticale apte à être en contact avec ladite surface verticale (213) de la bague de liaison (2).

## Patentansprüche

1. Zifferblattplatte (1) für eine Uhr, die dazu bestimmt ist, an einen Verbindungsring (2) montiert zu werden, aufweisend eine erste untere Fläche (12), die dazu bestimmt ist, auf der Innenseite einer Uhr positioniert zu werden, und eine entgegengesetzte zweite obere Fläche (13), die dazu bestimmt ist, sichtbar zu sein, und beinhaltend eine dritte Fläche (11), die die erste und die zweite Fläche verbindet und eine Umfangskontur der Zifferblattplatte bildet, wobei die dritte Fläche (11) mit der Umfangskontur einen Querschnitt beinhaltet, der durch eine Ebene senkrecht zu der zweiten Fläche (13) verläuft, **dadurch gekennzeichnet, dass** die dritte Fläche (11) der Umfangskontur ferner Folgendes beinhaltet:
- einen ersten Teil (11a), der sich von der ersten unteren Fläche (12) zu der zweiten oberen Fläche (13) der Zifferblattplatte (1) in einer zu der ersten unteren Fläche (12) nicht senkrechten Richtung erstreckt und zu der Außenseite der Zifferblattplatte (1) geneigt ist, und
- einen zweiten Teil (11b), der sich von der zweiten oberen Fläche (13) zu der ersten unteren Fläche (12) der Zifferblattplatte (1) in einer zu der zweiten oberen Fläche (13) nicht senkrechten Richtung erstreckt und zu der Außenseite der Zifferblattplatte (1) geneigt ist.

2. Zifferblattplatte (1) für eine Uhr nach dem vorhergehenden Anspruch, **dadurch gekennzeichnet, dass** der Querschnitt der dritten Fläche (11) mit der Umfangskontur ferner Folgendes beinhaltet:
- einen dritten Verbindungsteil (11c) zwischen dem ersten und dem zweiten Teil, der einen Verbindungsumfangsbereich der Zifferblattplatte (1) bildet, der für ein Zusammenwirken mit dem Zifferblattverbindungsring (2) geeignet ist.

3. Zifferblattplatte (1) für eine Uhr nach einem der vorhergehenden Ansprüche, **dadurch gekennzeichnet, dass** sich der erste Teil (11a) des Querschnitts der dritten Fläche (11) über eine Höhe erstreckt, die mindestens ein Viertel der Dicke der Zifferblattplatte (1) darstellt.

4. Zifferblattplatte (1) für eine Uhr nach dem vorhergehenden Anspruch, **dadurch gekennzeichnet, dass** der erste Teil (11a) der dritten Fläche (11) eine Neigung mit einem ersten Winkel α1 relativ zu der ersten Fläche (12) aufweist, dass der zweite Teil (11b) der dritten Fläche (11) eine Neigung mit einem zweiten Winkel α2 relativ zu der zweiten oberen Fläche (13) aufweist und dass der erste Winkel α1 zwischen 50° und 70°, sogar zwischen 60° und 70°, beträgt und dass der zweite Winkel α2 zwischen 60° und 80°, sogar zwischen 65° und 75°, beträgt.

5. Zifferblattplatte (1) für eine Uhr nach einem der Ansprüche 2 bis 4, **dadurch gekennzeichnet, dass** der dritte Teil (11c) eine Spitze aufweist, die am weitesten von der zweiten oberen Fläche (13) entfernt ist, insbesondere im Wesentlichen in der Mitte der Dicke der Zifferblattplatte (1) positioniert ist.

6. Zifferblattplatte (1) für eine Uhr nach einem der vorhergehenden Ansprüche, **dadurch gekennzeichnet, dass** der dritte Verbindungsteil (11c) ein abgerundeter Abschnitt ist, der insbesondere einen Radius zwischen 0,1 mm und 0,5 mm aufweist.

7. Zifferblattplatte (1) für eine Uhr nach einem der vorhergehenden Ansprüche, **dadurch gekennzeichnet, dass** sie auf der Basis von Keramik, insbesondere einem Zirkonoxid oder einem Aluminiumoxid, einer fluoreszierenden und/oder phosphoreszierenden Keramik oder einer Verbundkeramik auf der Basis von Yttrium-stabilisiertem Zirkonoxid und Dy/Eu-dotiertem Strontiumaluminat, ist oder dass sie auf der Basis von einem Verbundmaterial ist oder dass sie auf der Basis von einem Stein, insbesondere Onyx, Opal, Türkis oder Saphir, ist oder dass sie auf der Basis von Perlmutt ist.

8. Verbindungsring (2), beinhaltend einen Verbindungsabschnitt (21), der eine Verbindungsfläche (210) aufweist, die zu einer elastischen Verformung fähig ist und dazu konfiguriert ist, mit der dritten Fläche (11) mit der Umfangskontur der Zifferblattplatte (1) nach einem der vorhergehenden Ansprüche durch Kontakt zusammenzuwirken, um ihre Halterung in einer mit dem Verbindungsring zusammengebauten Konfiguration zu gewährleisten, und beinhaltend eine Schürze (22), die mindestens ein elastisches Element (220) beinhaltet, das die Form einer eingelassenen Zunge aufweist.

9. Verbindungsring (2) für eine Zifferblattplatte (1) nach dem vorhergehenden Anspruch, **dadurch gekennzeichnet, dass** der Verbindungsabschnitt (21) eine kegelstumpfförmige Verbindungsfläche (210) und/oder einen Verbindungsabschnittsteil, der relativ zu einer zu der Ebene des Verbindungsrings senkrechten Richtung eine Neigung zu der Mitte des Verbindungsrings hin aufweist, aufweist.

10. Verbindungsring (2) für eine Zifferblattplatte (1) nach Anspruch 8 oder 9, **dadurch gekennzeichnet, dass** sich die Schürze (22) relativ zu einer Stützfläche (211) im Wesentlichen in einer zu der Verbindungsfläche (210) entgegengesetzten Richtung erstreckt.

11. Zifferblatt für eine Uhr, **dadurch gekennzeichnet, dass** es den Zusammenbau aus einer Zifferblattplatte (1) nach einem der Ansprüche 1 bis 7 und einem Verbindungsring (2) nach einem der Ansprüche 8 bis 10 beinhaltet und dass der Zusammenbau durch Einpressen erfolgt, was eine elastische Verformung des Verbindungsabschnitts (21) des Verbindungsrings (2), mit dem die dritte Fläche (11) der Zifferblattplatte (1) zusammenwirkt, bewirkt.

12. Zifferblatt für eine Uhr nach dem vorhergehenden Anspruch, **dadurch gekennzeichnet, dass** die dritte Fläche (11) der Zifferblattplatte einen linearen oder im Wesentlichen linearen Kontakt mit der Verbindungsfläche (210) des Verbindungsabschnitts (21) aufweist.

13. Uhr, insbesondere Armbanduhr, **dadurch gekennzeichnet, dass** sie ein Zifferblatt nach einem der Ansprüche 11 oder 12 beinhaltet.

14. Uhr nach dem vorhergehenden Anspruch, **dadurch gekennzeichnet, dass** der Verbindungsring (2) des Zifferblatts an einem Rohwerk (3) eines Uhrwerks (30) befestigt ist.

15. Uhr nach Anspruch 13 oder 14, **dadurch gekennzeichnet, dass** sie eine Gehäusewandung (4) beinhaltet, dass der Verbindungsring (2) eine horizontale oder im Wesentlichen horizontale Fläche (212) und/oder eine vertikale oder im Wesentlichen vertikale Fläche (213) beinhaltet und dass die Gehäusewandung (4) eine horizontale oder im Wesentlichen horizontale Fläche (410) beinhaltet, die dazu fähig ist, an der horizontalen Fläche (212) des Verbindungsrings (2) anzuliegen, und/oder dass die Gehäusewandung (4) eine vertikale oder im Wesentlichen vertikale Fläche (411) beinhaltet, die dazu fähig ist, mit der vertikalen Fläche (213) des Verbindungsrings (2) in Kontakt zu sein.

## Claims

1. A dial plate (1) for a timepiece which is designed to be mounted on a connection ring (2), which plate has a first, lower surface (12) designed to be positioned on the interior side of a timepiece, and an opposite second, upper surface (13) designed to be on view, and comprising a third surface (11) which connects the first and second surfaces, and forms a peripheral contour of the dial plate, said third surface (11) of peripheral contour comprising a section which passes via a plane perpendicular to the second surface (13), **characterized in that** said third surface (11) of peripheral contour also comprises :
- a first part (11a) extending from the first, lower surface (12) to the second, upper surface (13) of the dial plate (1), in a direction which is non-perpendicular to said first, lower surface (12), and in particular is inclined towards the exterior of the dial plate (1),
- a second part (11b) extending from the second, upper surface (13), to the first, lower surface (12), in a direction which is non-perpendicular to said second, upper surface (13), and in particular is inclined towards the exterior of the dial plate (1).

2. The dial plate (1) for a timepiece as claimed in the preceding claim, **characterized in that** the section of said third surface (11) of peripheral contour additionally comprises:
- a third part (11c), for connection between the first and the second part, forming a peripheral connection area of the dial plate (1), which can cooperate with the dial connection ring (2).

3. The dial plate (1) for a timepiece as claimed in one of the preceding claims, **characterized in that** the first part (11a) of the section of the third surface (11) extends over a height representing at least a quarter of the thickness of the dial plate (1).

4. The dial plate (1) for a timepiece as claimed in the preceding claim, **characterized in that** the first part (11a) of the third surface (11) has an inclination with a first angle α1 relative to the first, lower surface (12), **in that** the second part (11b) of the third surface (11) has an inclination with a second angle α2 relative to the second, upper surface (13), and **in that** the first angle α1 is between 50° and 70°, or between 60° and 70°, and **in that** the second angle α2 is between 60° and 80°, or between 65° and 75°.

5. The dial plate (1) for a timepiece as claimed in one of claims 2 to 4, **characterized in that** the third part (11c) has a top furthest from the upper, second surface (13), which top is substantially positioned in the middle of the thickness of the dial plate (1).

6. The dial plate (1) for a timepiece as claimed in one of the preceding claims, **characterized in that** the third part (11c) is a rounded portion, in particular with a radius of between 0.1 mm and 0.5 mm.

7. The dial plate (1) for a timepiece as claimed in one of the preceding claims, **characterized in that** it is based on ceramic, in particular a zircon or an alumina, a fluorescent and/or phosphorescent ceramic, or a composite ceramic based on yttriated zircon and Dy/Eu-doped strontium aluminate, or **in that** it is based on composite material, or **in that** it is based on a stone, in particular onyx, opal, turquoise or sapphire, or **in that** it is based on mother-of-pearl.

8. A connection ring (2) comprising a connection portion (21) with a connection surface (210) which can undergo elastic deformation, and configured to cooperate by contact with a third surface (11) of peripheral contour of said dial plate (1) as claimed in one of the preceding claims, so as to ensure its retention in an assembly configuration with the connecting ring and comprising a skirt (22) comprising at least one elastic element (220) in the form of an embedded tongue.

9. The connection ring (2) for a dial plate (1) as claimed in the preceding claim, **characterized in that** the connection portion (21) has a connection surface (210) with a frusto-conical form and/or a part of the connecting potion having an inclination towards the center of the connecting ring relatively to a perpendicular direction to the connecting ring plane.

10. The connection ring (2) for a dial plate (1) as claimed in claim 8 or 9, **characterized in that** said skirt (22) extends substantially in a direction opposite the connection surface (210) relative to a support surface (211).

11. A dial for a timepiece, **characterized in that** it comprises the assembly of a dial plate (1) as claimed in one of claims 1 to 7 with a connection ring (2) as claimed in one of claims 8 to 10, and **in that** said assembly is carried out by driving, inducing an elastic deformation of the connection portion (21) of the connection ring (2) with which the third surface (11) of the dial plate (1) cooperates.

12. The dial for a timepiece as claimed in the preceding claim, **characterized in that** the third surface (11) of the dial plate has a linear or substantially linear contact with the connection surface (210) of the connection portion (21).

13. A timepiece, in particular a wristwatch, **characterized in that** it comprises a dial as claimed in one of claims 11 or 12.

14. The timepiece as claimed in the preceding claim, **characterized in that** the connection ring (2) of the dial is fastened on a blank (3) of a timepiece movement (30).

15. The timepiece as claimed in claim 13 or 14, **characterized in that** it comprises a middle (4), and **in that** the connection ring (2) comprises a surface (212) which is horizontal or substantially horizontal and/or a surface (213) which is vertical or substantially vertical, and **in that** the middle (4) comprises a surface (410) which is horizontal or substantially horizontal, which can be supported on said horizontal surface (212) of the connection ring (2), and/or **in that** the middle (4) comprises a surface (411) which is vertical or substantially vertical, which can be in contact with said vertical surface (213) of the connection ring (2)
